# EUROPÄISCHE PATENTSCHRIFT

(11) **EP 0 329 987 B1**
(45) Veröffentlichungstag und Bekanntmachung des Hinweises auf die Patenterteilung: **18.12.1991**
(21) Anmeldenummer: 89101767.5
(22) Anmeldetag: 02.02.1989
(51) Int. Cl.: A61G 3/00

(54) **Verladeeinrichtung**
Loading device
Dispositif de chargement

(30) Priorität: 25.02.1988 DE 3805892
(43) Veröffentlichungstag der Anmeldung: 30.08.1989
(73) Patentinhaber: ECKARD DESIGN GMBH, D-36039 Fulda (DE)
(72) Erfinder: Raub, Berthold, D-6415 Petersberg-Marbach (DE)
(74) Vertreter: Schlagwein, Udo, Dipl.-Ing.

(56) Entgegenhaltungen:
- EP-A- 0 036 293
- US-A- 3 823 839
- US-A- 3 910 432
- US-A- 4 042 136
- US-A- 4 573 854

## Beschreibung

Die Erfindung bezieht sich auf eine Verladeeinrichtung zum selbsttätigen Verladen eines Gegenstandes in ein Kraftfahrzeug, insbesondere eines Rollstuhles, welche eine im Kraftfahrzeug anzuordnende Führungsbahn mit einem in ihr verfahrbaren Transportwagen hat, der eine Hubeinrichtung mit einer Halterung zum Einhängen des zu verladenden Gegenstandes aufweist.

Verladeeinrichtungen der vorstehenden Art, wie aus der US-A-4573854 bekannt, werden derzeit in Personenkraftwagen eingebaut, um es einem Behinderten zu ermöglichen, selbständig seinen Rollstuhl im Kraftfahrzeug zu verladen, nachdem er sich vom Rollstuhl auf den Fahrersitz umgesetzt hat. Hierzu faltet er den Rollstuhl vom Fahrersitz aus zusammen und hängt ihn in die Hubeinrichtung ein. Danach kann er elektromotorisch den Rollstuhl anheben und anschließend durch Verfahren des Transportwagens auf der Führungsbahn in sein Kraftfahrzeug hinter den Vordersitzen einfahren. Anschließend wird die Fondtür des Kraftfahrzeugs automatisch geschlossen. Eine solche Verladeeinrichtung ermöglicht es einem Rollstuhlfahrer, ohne fremde Hilfe beispielsweise seinen Arbeitsplatz zu erreichen.

Nachteilig bei den bekannten Verladeeinrichtungen ist es, daß übliche Rollstühle oftmals höher sind als die Türöffnung und deshalb nicht in ihrer aufrechten Stellung in ein Kraftfahrzeug passen. Man behilft sich dann damit, daß man einen Rollstuhl mit absenkbaren Griffen benutzt, was jedoch vom Behinderten zusätzliche Arbeitsgänge erfordert. Ein weiterer Nachteil der bekannten Verladeeinrichtungen besteht darin, daß sie zumindest zwei Antriebe erfordern, nämlich einen zum Anheben des Rollstuhles und einen zum horizontalen Verfahren in das Kraftfahrzeug hinein. Hierdurch wird die Verladeeinrichtung relativ aufwendig und dadurch teuer, was ein Grund dafür sein kann, daß auf sie verzichtet wird und der Behinderte dadurch beim Verladen seines Rollstuhls stets auf fremde Hilfe angewiesen ist.

Der Erfindung liegt die Aufgabe zugrunde, eine möglichst einfach ausgebildete Verladeeinrichtung der eingangs genannten Art derart zu gestalten, daß auch ein Gegenstand, insbesondere ein Rollstuhl, automatisch verladen werden kann, der in Gebrauchslage höher ist als die Türöffnung.

Diese Aufgabe wird erfindungsgemäß dadurch gelöst, daß der Transportwagen in vorderster Stellung in der Führungsbahn aus einer waagerechten in eine in etwa senkrechte Position kippbar angeordnet ist und daß die Hubeinrichtung ein in einer Geradführung auf dem Transportwagen verfahrbarer Schlitten ist, welcher die Halterung aufweist.

Durch diese Gestaltung wird ein neben dem Kraftfahrzeug stehender Rollstuhl zunächst wie bei der bekannten Verladeeinrichtung angehoben, dann aber auf seine Rückseite gekippt. Da ein Rollstuhl üblicherweise kürzer als hoch ist, kann er in dieser nach hinten gekippten Stellung problemlos durch die Türöffnung verfahren werden. Die kippbare Anordnung des Transportwagens erlaubt es mit sehr einfachen Mitteln, den Rollstuhl sowohl zu kippen, als auch geradlinig in der Führungsbahn zu bewegen.

Die Verladeeinrichtung ist als Ganzes besonders kompakt, wenn gemäß einer vorteilhaften Ausgestaltung der Erfindung der Transportwagen an seiner Vorderseite und Rückseite mit einem Führungsteil in der Führungsbahn geführt ist und die Führungsbahn im oberen Bereich an der Stelle eine Ausnehmung hat, an der sich das hintere Führungsteil befindet, wenn das vordere Führungsteil nahe dem vorderen Ende der Führungsbahn gelangt ist und durch die das hintere Führungsteil aus der Führungsbahn nach oben hin auszufahren vermag.

Das Verfahren des Transportwagens und seine Kippung nach Erreichen einer Endstellung können auf einfache Weise mittels eines einzigen Antriebs herbeigeführt werden, wenn an der Rückseite des Transportwagens ein Koppelglied um eine horizontale Achse schwenkbar angelenkt ist, welches mit seinem anderen Ende ebenfalls um eine horizontale Achse schwenkbar an einen hinter dem Transportwagen angeordneten Antriebswagen gekoppelt ist.

Das Kippen des Transportwagens in vorderster Stellung kann sehr einfach dadurch herbeigeführt werden, daß der Transportwagen an seiner Vorderseite dicht hintereinander zwei Rollen oder Rollenpaare aufweist und die Führungsbahn an ihrem vorderen Ende eine bogenförmig nach unten gerichtete Abbiegung hat. Durch diese Gestaltung bewirkt der Verlauf der Führungsbahn die Kippbewegung, weil der Transportwagen mit seinen vorderen Rollen dem nach unten gerichteten Verlauf der Führungsbahn folgt.

Auf die Doppelrollen am vorderen Transportwagenende und auf die bogenförmig nach unten gerichtete Abbiegung der Führungsbahn können verzichtet werden, wenn der Transportwagen an seiner Vorderseite nur eine Rolle oder ein Rollenpaar aufweist, welche in vorderster Stellung des Transportwagens gegen einen Anschlag zu gelangen vermag und wenn das rückwärtige Ende des Transportwagens durch eine Feder in Kipprichtung vorgespannt ist.

Auch das anfängliche Anheben des Rollstuhles kann durch denselben Antrieb erfolgen, mit dem die Kippbewegung und das Verfahren auf der Führungsbahn herbeigeführt wird, wenn gemäß einer vorteilhaften Ausgestaltung der Erfindung im Antriebswagen ein relativ zum Antriebswagen in Bewegungsrichtung des Antriebswagens verschieblicher, jedoch in einer rückwärtigen Stellung mittels einer Rasteinrichtung mit ihm kuppelbarer Mitnehmer vorgesehen ist, an dem beide Enden einer in der Schiene verlaufenden, über zwei Umlenkräder geführten Antriebskette befestigt sind und von dessen vorderem Ende eine Hubkette über ein Umlenkrad an der rückwärtigen Seite des Transportwagens zum Schlitten führt. Bei einer solchen Ausführungsform der Erfindung können mit einem einzigen Motor drei Bewegungen des Rollstuhls herbeigeführt werden, nämlich Anheben, Kippen und Hereinfahren in das Kraftfahrzeug.

Konstruktiv besonders einfach gestaltet sich die Verladeeinrichtung, wenn die Führungsbahn aus zwei parallel zueinander und einander mit ihrer offenen Seite zugewandten, u-förmigen Schienen gebildet ist und die Führungsteile des Transportwagens und des Antriebswagens in den Schienen laufende Rollen sind. Eine solche Ausführungsform ist zudem besonders leichtgängig und arbeitet ohne Gefahr eines Verklemmens, so daß sie nur geringe Antriebskräfte benötigt, was angesichts der in einem Kraftfahrzeug knappen, der Batterie zu entnehmenden elektrischen Energie wesentlich ist.

Das Verbinden des Mitnehmers mit dem Antriebswagen und Entkuppeln bei Erreichen der Endstellung des Antriebswagens kann auf sehr einfache Weise rein mechanisch ohne elektrische Steuermittel dadurch erfolgen, daß der Antriebswagen eine nach vorn zum Transportwagen hin gerichtete Schwinge hat, welche mit jeweils einem Stützrad gegen den oberen Steg jeder Schiene anliegt, daß in den Stegen der Schienen zum Festlegen der Endstellung des Antriebswagens eine Rastvertiefung vorgesehen ist, in welche die Stützräder unter Verschwenkung der Schwinge in Endstellung des Antriebswagens zu gelangen vermögen und daß der Mitnehmer eine Rastaufnahme zum formschlüssigen Verbinden des Mitehmers mit der Schwinge hat, solange die Laufräder der Schwinge nicht in die Rastvertiefung der beiden Schienen gelangt sind.

Eine konstruktiv einfache, robuste und zuverlässig arbeitende Ausführungsform einer Rasteinrichtung zum lösbaren Verbinden des Mitnehmers mit dem Antriebswagen besteht darin, daß die Rastaufnahme durch eine nach oben hin offene Mulde im Mitnehmer gebildet ist und die Schwinge eine die Stützräder miteinander verbindende Achse hat, auf welcher eine Rolle angeordnet ist, die bei von den Stegen der Schienen abgedeckten Stützrädern der Schwinge in die Rastaufnahme greift.

Der Transportwagen wird in Endstellung zuverlässig und verkantungsfrei gehalten, wenn gemäß einer anderen Ausgestaltung der Erfindung der Mitnehmer an seinem vorderen Ende T-förmig ausgebildet ist und nach oben und unten hin eine Rastaufnahme aufweist und wenn der Antriebswagen entsprechend an seiner vorderen Seite zwei Schwingen hat, von denen die eine mit ihren Stützrädern am oberen Steg und die andere Schwinge mit ihren Stützrädern am unteren Steg der Schiene abgestützt ist und wenn die Schienen entsprechend in beiden Stegen jeweils eine nach oben bzw. unten gerichtete Rastvertiefung aufweisen.

Die Hubbewegung des Schlittens wird vorteilhafterweise dadurch herbeigeführt, daß am vorderen Ende des Mitnehmers ein quer ausgerichtetes Tragstück vorgesehen ist, welches in der Mitte mit der den Mitnehmer bewegenden Transportkette und an jeder Seite jeweils mit einer von zwei parallel zum Schlitten geführten Hubketten verbunden ist.

Der Transportwagen braucht auf der Führungsbahn nur relativ kurze Wege zurückzulegen, wenn gemäß einer anderen Ausgestaltung der Erfindung die Führungsbahn mit um vertikale Achsen schwenkbaren Lenkern zum Verschwenken der Führungsbahn aus einer innerhalb des Kraftfahrzeuges in Längsrichtung befindlichen Position in eine schräg verlaufende Position, in der der vordere Bereich der Führungsbahn aus der Türöffnung des Kraftfahrzeugs ragt, versehen ist. Durch diese Verschwenkbarkeit der Führungsbahn genügt in einem Kraftfahrzeug zum Verladen eines Rollstuhles der Platz einer eindrittel Rücksitzbank. Im Fahrzeugfond kann deshalb neben dem verladenen Rollstuhl noch ein Fahrgast Platz nehmen.

Die Führungsbahn führt beim Verschwenken eine genau festgelegte Bewegungsbahn aus, wenn gemäß einer anderen Ausgestaltung der Erfindung zwischen den vorderen Lenkern und dem hinteren Lenker ein weiterer um senkrechte Achsen schwenkbarer Führungslenker am Kraftfahrzeug und an der Führungsbahn angelenkt ist. Die dadurch entstehende, kontrollierte Bewegungsbahn ist erforderlich wenn diese Bewegung motorisch erfolgen soll.

Die Erfindung läßt zahlreiche Ausführungsformen zu. Zur weiteren Verdeutlichung ihres Grundprinzips ist eine davon in der Zeichnung dargestellt und wird nachfolgend näher beschrieben. Diese zeigt in

- Fig. 1: eine schematische Seitenansicht der erfindungsgemäßen Verladeeinrichtung,
- Fig. 2: eine schematische Draufsicht auf die Verladeeinrichtung, wobei eine vordere Hubeinrichtung weggelassen wurde,
- Fig. 3: eine perspektivische Darstellung eines für die Erfindung wesentlichen, in Figur 1 mit einem Kreis III gekennzeichneten Bereiches der Verladeeinrichtung,
- Fig. 4: eine Seitenansicht der Verladeeinrichtung mit einem in ihr eingehängten, noch auf dem Boden stehenden Rollstuhl,
- Fig. 5: eine Seitenansicht der Verladeeinrichtung mit dem in ihr eingehängten, angehobenen Rollstuhl,
- Fig. 6: eine Seitenansicht der Verladeeinrichtung mit dem nach dem Anheben auf seine Rückseite gekippten Rollstuhl,
- Fig. 7: eine Seitenansicht der Verladeeinrichtung mit dem im gekippten Zustand vollständig eingefahrenen Rollstuhl.

Die Figur 1 zeigt eine im wesentlichen geradlinig verlaufende Führungsbahn 1, welche an ihrem vorderen Ende eine kurze, nach unten führende Abbiegung 2 aufweist. Im vorderen Bereich der Führungsbahn 1 ist ein in Figur 1 schräg nach vorn gekippt dargestellter Transportwagen 3 angeordnet, welcher Führungsteile in Form von Rollen 4, 4′, 5 hat. Die Rollen 4, 4′ sind in der Abbiegung 2 der Führungsbahn 1 geführt, während die Rolle 5 aus der Führungsbahn 1 heraus gelangt ist.

Auf dem Transportwagen 3 ist eine Geradführung 6 fest angeordnet, in welcher ein als Hubeinrichtung dienender Schlitten 7 verschieblich gehalten ist. Dieser Schlitten 7 hat Halterungen 8, 9, in die ein in den Figuren 4-7 gezeigter Rollstuhl 46 eingesetzt werden kann. Ein Koppelglied 10 ist um eine horizontale Achse schwenkbar an der Rückseite des Transportwagens 3 und mit seinem anderen Ende ebenfalls um eine horizontale Achse schwenkbar an der Vorderseite eines in der Führungsbahn 1 geführten Antriebswagens 11 angelenkt. Dieser Antriebswagen 11 ist mit vorderen und hinteren Rollen 12, 13 in der Führungsbahn 1 geführt.

Entlang der Führungsbahn 1 verläuft eine Antriebskette 25, welche von einem vorderen Umlenkrad 14 und einem hinteren Umlenkrad 15 umgelenkt wird und deren eines Ende vorn am Antriebswagen 11 und deren anderes Ende hinten am Antriebswagen 11 befestigt ist. Treibt man eines der Umlenkräder 14, 15 mit einem nicht gezeigten Motor an, so kann man je nach Drehrichtung den Antriebswagen 11 in der Führungsbahn 1 nach vorn oder hinten verfahren. Da der Transportwagen 3 durch das Koppelglied 10 mit dem Antriebswagen 11 verbunden ist, führt es bei einem Verfahren des Antriebswagens 11 ebenfalls eine Bewegung aus.

Die Figur 2 zeigt, daß die Führungsbahn 1 aus zwei parallel zueinander verlaufenden Schienen 16, 17 gebildet ist, in welchen der Antriebswagen 11 mit den Rollen 12, 12b und 13, 13b geführt ist. Der Transportwagen 3 sitzt in der in den Figuren 1 und 2 gezeigten Stellung nur mit seinen vorderen Rollen 4, 4b in den Schienen 16, 17, während seine rückwärtigen Rollen 5, 5b sich oberhalb der Schienen 16, 17 befinden.

Es sei zunächst angenommen, daß der Antriebswagen 11 sich in der Zeichnung gesehen aus der in den Figuren 1 und 2 gezeigten Stellung weiter nach rechts bewegt. Das Koppelglied 10 zieht dann die Rückseite des Transportwagens 3 schräg nach unten, so daß dieser in der Zeichnung gesehen geringfügig nach rechtsfährt und die Rollen 4, 4′ dabei in den waagerechten Bereich der Führungsbahn 1 gelangen. Der Transportwagen schwenkt dadurch im Uhrzeigersinn. Wenn der Transportwagen 3 in eine nahezu waagerechte Position gelangt ist, dann vermögen seine rückwärtigen Rollen 5, 5b in jeweils eine Ausnehmung 18, 19 der Oberseite der Schienen 16, 17 zu gelangen. Bei weiterer Bewegung des Antriebswagens 11 nach rechts sind danach alle Rollen 4, 4b, 4′, 5, 5b des Transportwagens 3 in den Schienen 16, 17 geführt. Die Ausnehmungen 18, 19 dienen mithin dazu, ein Herausschwenken des Transportwagens 3 mit seinen hinteren Rollen 5, 5b aus den Schienen 16, 17 zu ermöglichen, sobald dieser seine vorderste, horizontale Stellung in den Schienen 16, 17 erreicht hat, bevor er mit den Rollen, 4′ in die nach unten verlaufende Führungsbahn einfährt.

Die Figur 2 verdeutlicht zusätzlich, daß das rückwärtige Ende der Führungsbahn 11 von einem um senkrechte Achsen schwenkbaren, schräg nach hinten weisenden Lenker 20 gehalten ist. Nahe dem vorderen Ende der Führungsbahn 1 wird diese von zwei ebenfalls um senkrechte Achsen schwenkbaren, in der dargestellten Position einen spitzen Winkel einschließenden Lenkern 21, 22 abgestützt. Diese Lenkeranordnung ermöglicht es, daß die Führungsbahn 1 aus der in durchgezogenen Linien gezeigten Stellung in die strichpunktiert skizzierte Stellung geschwenkt werden kann, in der das vordere Ende der Führungsbahn 1 aus einer Türöffnung 23 eines Kraftfahrzeuges ragt. Zwischen den Lenkern 21, 22 und 20 ist zusätzlich an der Schiene 17 ein Führungslenker 47 um eine senkrechte Achse schwenkbar angelenkt, der mit seinem anderen Ende um eine senkrechte Achse schwenkbar nahe der Türöffnung 23 am Kraftfahrzeug befestigt ist. Dieser Führungslenker 47 sorgt dafür, daß die Führungsbahn 1 eine genau definierte Bewegung ausführt.

Die perspektivische Darstellung in Figur 3 verdeutlicht die für die Erfindung wesentliche Gestaltung des vorderen Bereiches des Antriebswagens 11, dessen vordere in den Schienen 16, 17 geführten Rollen 12, 12b in Figur 3 zu erkennen sind. In der Mitte des Antriebswagens 11 ist ein stabartig ausgebildeter Mitnehmer 24 zu erkennen, der an seinem vorderen Ende einen T-förmigen Kopf 26 hat, in dem eine obere Rastaufnahme 27 und eine untere Rastaufnahme 28 vorgesehen sind. In beiden Rastaufnahmen 27, 28 sitzt jeweils formschlüssig eine Rolle 29, 30. Die Rollen 29, 30 sind jeweils auf einer Achse 31, 35 gelagert, welche zwei schräg nach vorn weisende Arme einer Schwinge 32, 33 miteinander verbindet. Diese Schwingen 32, 33 sind schwenkbar auf einer die Rollen 12, 12b tragenden, geteilten Achse 34 gelagert und stützen sich mit auf den vorderen Achsen 31, 33 gelagerten Stützrädern 36, 37, 38, 39 am oberen bzw. unteren Steg der Schienen 16, 17 ab. Dadurch können die Rollen 29, 30 nicht aus den Rastaufnahmen 27, 28 gelangen, so daß der Mitnehmer 24 fest mit dem Antriebswagen 11 verbunden ist und der Antriebswagen 11 deshalb im dargestellten Bereich der Schienen 16, 17 der Bewegung des Mitnehmers 24 folgt.

Bewegt sich der Mitnehmer 24, angetrieben von der Antriebskette 25, zusammen mit dem Antriebswagen 11 bis in eine vordere, gestrichelt dargestellte Endstellung, dann können die Schwingen 32, 33 nach oben bzw. unten schwenken, weil in diesem Bereich in den oberen bzw. unteren Stegen der Schienen 16, 17 Rastvertiefungen 40 vorgesehen sind, in welche jeweils eines der Stützräder 36 39 zu gelangen vermag. Dadurch bewegen sich die Rollen 29, 30 aus den Rastaufnahmen 27, 28 und geben den Mitnehmer 25 frei, so daß dieser weiter nach vorn fahren kann.

Am Kopf 26 des Mitnehmers 24 ist ein quer ausgerichtetes Tragstück 41 vorgesehen, an welchem ein Ende der Antriebskette 25 befestigt ist. Zu beiden Seiten dieser Antriebskette 25 ist am Tragstück 41 jeweils ein Ende einer Hubkette 42, 43 befestigt. Diese Hubketten 42, 43 führen, was in Figur 4 angedeutet ist, über ein Umlenkrad 44 des Transportwagens 3 zu einer Befestigungsstelle 45 im unteren Bereich des Schlittens 7.

Die Funktionsweise der beschriebenen Verladeeinrichtung wird nachfolgend anhand der Figuren 4 bis 7 verdeutlicht. In der in Figur 4 gezeigten Position befindet sich die Führungsbahn 1 in ihrer aus der Türöffnung 23 ragenden Position, also in der in Figur 2 strichpunktiert gezeigten Stellung. Ein Rollstuhl 46 ist in die Halterungen 8, 9 des Schlittens 7 eingesetzt, steht jedoch noch auf dem Boden. Nunmehr beginnt die Antriebskette 25 zu laufen und zieht dadurch den Mitnehmer 24 innerhalb des Antriebswagens 11 nach hinten, also in der Zeichnung gesehen nach rechts. Dadurch werden die Hubketten 43, 44 gespannt und somit der Schlitten 7 in der Geradführung 6 nach oben bewegt.

In Figur 5 hat sich der Mitnehmer 24 so weit nach rechts bewegt, daß er mit seinem Kopf 26 den Transportwagen 11 geringfügig nach rechts verschoben hat. Dadurch sind seine Stützräder 36, 38 und die in Figur 5 nicht zu sehenden Stützräder 37, 39 aus den in Figur 3 gezeigten Rastvertiefungen 40 der Führungsbahn 1 heraus geschwenkt und die Rollen 29, 30 in die Rastaufnahmen 27, 28 des Mitnehmers 24 gelangt. Somit ist der Mitnehmer 24 mit dem Antriebswagen 11 gekuppelt. Das hat zur Folge, daß der Schlitten 7 nicht weiter angehoben wird, vielmehr der Transportwagen 3, gezogen vom Koppelglied 10, im Uhr zeigersinn zu kippen beginnt. Hierdurch kippt auch der Rollstuhl 46 nach rückwärts.

In Figur 6 ist der Transportwagen 3 so weit gekippt, daß seine rückwärtigen Rollen 5, 5b in die in Figur 2 gezeigten Ausnehmungen 18, 19 gelangt sind. Fährt der Mitnehmer 24 nun weiter nach rechts, dann wird vom Antriebswagen 11 der Transportwagen in der Führungsbahn 1 bis in die in Figur 7 dargestellte, rückwärtige Stellung mitgenommen. Anschließend ist lediglich die Führungsbahn 11 in das Kraftfahrzeug hinein zu verschwenken, bis sie die in Figur 2 gezeigte, in Fahrzeuglängsrichtung verlaufende Stellung einnimmt.

## Patentansprüche

1. Verladeeinrichtung zum selbsttätigen Verladen eines Gegenstandes in ein Kraftfahrzeug, insbesondere eines Rollstuhles, welche eine im Kraftfahrzeug anzuordnende Führungsbahn (1) mit einem in ihr verfahrbaren Transportwagen (3) hat, der eine Hubeinrichtung mit einer Halterung zum Einhängen des zu verladenden Gegenstandes aufweist, dadurch gekennzeichnet, daß der Transportwagen (3) in vorderster Stellung in der Führungsbahn (1) aus einer waagerechten in eine in etwa senkrechte Position kippbar angeordnet ist und daß die Hubeinrichtung ein in einer Geradführung (6) auf dem Transportwagen (3) verfahrbarer Schlitten (7) ist, welcher die Halterung (8, 9) aufweist.

2. Verladeeinrichtung nach Anspruch 1, dadurch gekennzeichnet, daß der Transportwagen (3) an seiner Vorderseite und Rückseite mit einem Führungsteil (Rollen 4, 4b, 4′, 5, 5b) in der Führungsbahn (1) geführt ist und die Führungsbahn (1) im oberen Bereich an der Stelle eine Ausnehmung (18, 19) hat, an der sich das hintere Führungsteil (Rollen 5, 5b) befindet, wenn das vordere Führungsteil (Rollen 4, 4b, 4′) nahe dem vorderen Ende der Führungsbahn (1) gelangt ist und durch die das hintere Führungsteil (Rollen 5, 5b) aus der Führungsbahn (1) nach oben hin auszufahren vermag.

3. Verladeeinrichtung nach den Ansprüchen 1 oder 2, dadurch gekennzeichnet, daß an der Rückseite des Transportwagens (3) ein Koppelglied (10) um eine horizontale Achse schwenkbar angelenkt ist, welches mit seinem anderen Ende ebenfalls um eine horizontale Achse schwenkbar an einen hinter dem Transportwagen (3) angeordneten Antriebswagen (11) gekoppelt ist.

4. Verladeeinrichtung nach mindestens einem der vorangehenden Ansprüche, dadurch gekennzeichnet, daß im Antriebswagen (11) ein relativ zum Antriebswagen (11) in Bewegungsrichtung des Antriebswagens (11) verschieblicher, jedoch in einer rückwärtigen Stellung mittels einer Rasteinrichtung mit ihm kuppelbarer Mitnehmer (24) vorgesehen ist, an dem beide Enden einer in der Führungsbahn (1) verlaufenden, über zwei Umlenkräder (14, 15) geführten Antriebskette (25) befestigt sind und von dessen vorderem Ende eine Hubkette (42, 43) über ein Umlenkrad (44) an der rückwärtigen Seite des Transportwagens (3) zum Schlitten (7) führt.

5. Verladeeinrichtung nach mindestens einem der vorangehenden Ansprüche, dadurch gekennzeichnet, daß die Führungsbahn (1) aus zwei parallel zueinander und einander mit ihrer offenen Seite zugewandten, u-förmigen Schienen (16, 17) gebildet ist und die Führungsteile des Transportwagens (3) und des Antriebswagens (11) in den Schienen (16, 17) laufende Rollen (4, 4b, 5, 5b; 12, 12b, 13, 13b) sind.

6. Verladeeinrichtung nach mindestens einem der vorangehenden Ansprüche, dadurch gekennzeichnet, daß der Transportwagen (3) an seiner Vorderseite dicht hintereinander zwei Rollen (4, 4′) oder Rollenpaare aufweist und die Führungsbahn (1) an ihrem vorderen Ende eine bogenförmig nach unten gerichtete Abbiegung hat.

7. Verladeeinrichtung nach mindestens einem der vorangehenden Ansprüche, dadurch gekennzeichnet, daß der Transportwagen (3) an seiner Vorderseite nur eine Rolle (4) oder ein Rollenpaar (4, 4b) aufweist, welche in vorderster Stellung des Transportwagens (3) gegen einen Anschlag zu gelangen vermag und daß das rückwärtige Ende des Transportwagens (3) durch eine Feder in Kipprichtung vorgespannt ist.

8. Verladeeinrichtung nach mindestens einem der vorangehenden Ansprüche, dadurch gekennzeichnet, daß der Antriebswagen (11) eine nach vorn zum Transportwagen (3) hin gerichtete Schwinge (32, 33) hat, welche mit jeweils einem Stützrad (36-39) gegen den oberen Steg jeder Schiene (16, 17) anliegt, daß in den Stegen der Schienen (16, 17) zum Festlegen der Endstellung des Antriebswagens (11) und Auskuppeln des Mitnehmers (24) eine Rastvertiefung (40) vorgesehen ist, in welche die Stützräder (36-39) unter Verschwenkung der Schwinge (32, 33) in Endstellung des Antriebswagens (11) zu gelangen vermögen und daß der Mitnehmer (24) eine Rastaufnahme (27, 28) zum formschlüssigen Verbinden des Mitnehmers (24) mit der Schwinge (32, 33) hat, solange die Stützräder (36-39) der Schwinge (32, 33) nicht in die Rastvertiefung (40) der beiden Schienen (16, 17) gelangt sind.

9. Verladeeinrichtung nach mindestens einem der vorangehenden Ansprüche, dadurch gekennzeichnet daß die Rastaufnahme (27, 28) durch eine nach oben hin offene Mulde im Mitnehmer (24) gebildet ist und die Schwinge (32, 33) eine die Stützräder (36-39) miteinander verbindende Achse (31, 35) hat, auf welcher eine Rolle (29, 30) angeordnet ist, die bei von den Stegen der Schienen (16, 17) abgedeckten Stützrädern (36-39) der Schwinge (32, 33) in die Rastaufnahme (27, 28) greift.

10. Verladeeinrichtung nach mindestens einem der vorangehenden Ansprüche, dadurch gekennzeichnet, daß der Mitnehmer (24) an seinem vorderen Ende T-förmig ausgebildet ist und nach oben und unten hin je eine Rastaufnahme (27, 28) aufweist und daß der Antriebswagen (11) entsprechend an seiner vorderen Seite zwei Schwingen (32, 33) hat, von denen die eine mit ihren Stützrädern (36, 37) am oberen Steg und die andere Schwinge (33) mit ihren Stützrädern (38, 39) am unteren Steg der Schiene (16, 17) abgestützt ist und daß die Schienen (16, 17) entsprechend in beiden Stegen jeweils eine nach oben bzw. unten gerichtete Rastvertiefung (40) aufweisen.

11. Verladeeinrichtung nach mindestens einem der vorangehenden Ansprüche, dadurch gekennzeichnet, daß am vorderen Ende des Mitnehmers (24) ein quer ausgerichtetes Tragstück (41) vorgesehen ist, welches in der Mitte mit der den Mitnehmer (24) bewegenden Transportkette (25) und an jeder Seite jeweils mit einer von zwei parallel zum Schlitten (7) geführten Hubketten (42, 43) verbunden ist.

12. Verladeeinrichtung nach mindestens einem der vorangehenden Ansprüche, dadurch gekennzeichnet,, daß die Führungsbahn (1) mit um vertikale Achsen schwenkbaren Lenkern (20, 21, 22) zum Verschwenken der Führungsbahn (1) aus einer innerhalb des Kraftfahrzeuges in Längsrichtung befindlichen Position in eine schräg verlaufende Position, in der der vordere Bereich der Führungsbahn (1) aus der Türöffnung (23) des Kraftfahrzeugs ragt, versehen ist.

13. Verladeeinrichtung nach mindestens einem der vorangeheden Ansprüche, dadurch gekennzeichnet, daß zwischen den vorderen Lenkern (21, 22) und dem hinteren Lenker (20) ein weiterer um senkrechte Achsen schwenkbarer Führungslenker (47) am Kraftfahrzeug und an der Führungsbahn (1) angelenkt ist.

## Claims

1. Loading device for the automatic loading of an object into a motor vehicle, in particular of a wheelchair, having a guide track (1), to be arranged in the motor vehicle, with a conveying carriage (3) which is capable of travelling therein and comprises a lifting device with a mounting for the attachment of the object to be loaded, characterised in that the conveying carriage (3) in the foremost position in the guide track (1) is arranged tiltably from a horizontal into a substantially vertical position and in that the lifting device is a sliding member (7) which is capable of travelling in a straight guide (6) on the conveying carriage (3) and comprises the mounting (8, 9).

2. Loading device according to claim 1, characterised in that the conveying carriage (3) is guided, at its front side and rear side, with a guide element (rollers 4, 4b, 4′, 5, 5b) in the guide track (1) and the guide track (1) has a recess (18, 19) in the upper region at the point at which the rear guide element (rollers 5, 5b) is located once the front guide element (rollers 4, 4b, 4′) has come close to the front end of the guide track (1) and through which the rear guide part (rollers 5, 5b) is capable of travelling upwardly from the guide track (1).

3. Loading device according to claims 1 or 2, characterised in that on the rear of the conveying carriage (3) a coupling member (10) is attached pivotally round a horizontal shaft and is also coupled pivotally round a horizontal shaft at its other end to a driving carriage (11) arranged behind the conveying carriage (3).

4. Loading device according to at least one of the preceding claims, characterised in that in the driving carriage (11) there is provided an entrainer (24) which is displacable relative to the driving carriage (11) in the direction of movement of the driving carriage (11) but, in a rear position, can be coupled to the driving carriage by means of a catch mechanism, the two ends of a driving chain (25) which extends in the guide track (1) and is guided via two deflecting wheels (14, 15) being fastened on the entrainer (24) and a lifting chain (42, 43) leading from the front end of the entrainer (24) via a deflecting wheel (44) on the rear side of the conveying carriage (3) to the sliding member (7).

5. Loading device according to at least one of the preceding claims, characterised in that the guide track (1) is formed from two U-shaped rails (16, 17) which are parallel to one another and face one another with their open side and the guide elements of the conveying carriage (3) and of the driving carriage (11) are rollers (4, 4b, 5, 5b; 12, 12b, 13, 13b) running in the rails (16, 17).

6. Loading device according to at least one of the preceding claims, characterised in that the conveying carriage (3) comprises two rollers (4, 4′) or pairs of rollers which are in close succession on its front side and the guide track (1) has at its front end a bend which is directed downwardly in an arc.

7. Loading device according to at least one of the preceding claims, characterised in that the conveying carriage (3) comprises, at its front side, only one roller (4) or a pair of rollers (4, 4b) which is capable of reaching a stop in the foremost position of the conveying carriage (3) and in that the rear end of the conveying carriage (3) is pretensioned in the tilting direction by a spring.

8. Loading device according to at least one of the preceding claims, characterised in that the driving carriage (11) has a rocker (32, 33) which is directed forwardly to the conveying carriage (3) and rests with a supporting wheel (36-39) in each case against the upper web of each rail (16, 17), in that in the webs of the rails (16, 17) there is provided, for fixing the end position of the driving carriage (11) and for releasing the entrainer (24), an indentation (40) which the supporting wheels (36-39) are capable of entering with pivoting of the rocker (32, 33) in the end position of the driving carriage (11) and in that the entrainer (24) has a socket (27, 28) for the positive connection of the entrainer (24) to the rocker (32, 33) providing that the supporting wheels (36-39) of the rocker (32, 33) have not entered the indentation (40) of the two rails (16, 17).

9. Loading device according to at least one of the preceding claims, characterised in that the socket (27, 28) is formed by an upwardly open trough in the entrainer (24) and the rocker (32, 33) has a shaft (31, 35) which connects the supporting wheels (36-39) to one another and on which there is arranged a roller (29, 30) which engages in the socket (27, 28) when the supporting wheels (36-39) of the rocker (32, 33) are covered by the webs of the rails (16, 17).

10. Loading device according to at least one of the preceding claims, characterised in that the entrainer (24) is T-shaped in design at its front end and upwardly and downwardly comprises a respective socket (27, 28) and in that the driving carriage (11) accordingly has, at its front side, two rockers (32, 33) of which one is supported with its supporting wheels (36, 37) on the upper web and the other rocker (33) with its supporting wheels (38, 39) on the lower web of the rail (16, 17) and in that the rails (16, 17) accordingly comprise an upwardly and downwardly directed indentation (40) in each case in the two webs.

11. Loading device according to at least one of the preceding claims, characterised in that at the front end of the entrainer (24) there is provided a transversely orientated holding piece (41) which is connected in the centre to the conveying chain (25) moving the entrainer (24) and on each side in each case to one of two lifting chains (42, 43) guided parallel to the sliding member (7).

12. Loading device according to at least one of the preceding claims, characterised in that the guide track (1) is provided with rods (20, 21, 22), which are pivotal round vertical shafts, for pivoting the guide track (1) from a position located longitudinally inside the motor vehicle into an obliquely extending position in which the front region of the guide track (1) projects from the door opening (23) of the motor vehicle.

13. Loading device according to at least one of the preceding claims, characterised in that between the front rods (21, 22) and the rear rod (20), a further guide rod (47) which is pivotal round vertical shafts is attached on the motor vehicle and on the guide track (1).

## Revendications

1. Dispositif de chargement pour le chargement automatique d'un objet, en particulier d'un fauteuil roulant, dans une automobile comportant un guide (1) devant être disposé dans l'automobile avec un chariot de transport (3) pouvant être déplacé dans le guide, ayant un dispositif de levage avec des organes de fixation pour l'accrochage de l'objet à charger, caractérisé en ce que le chariot de transport (3) est disposé dans la position la plus avancée dans le guide (1) de manière à pouvoir être basculé à partir d'une position horizontale dans une position approximativement verticale et le dispositif de levage est un glissoir (7) déplaçable dans une glissière (6) sur le chariot de transport (3), comportant les organes de fixation (8, 9).

2. Dispositif de chargement selon la revendication 1 caractérisé en ce que le chariot de transport (3) est guidé à son côté avant et à son côté arrière dans le guide (1) au moyen d'une partie de guidage (galets 4, 4b, 4′, 5, 5b) et le guide (1) comporte dans sa région supérieure un évidement (18, 19) à l'emplacement où se trouve la partie de guidage arrière (galets 5, 5b) lorsque la partie de guidage avant (galets 4, 4b, 4e) est parvenue au voisinage de l'extrémité avant, évidement par lequel la partie de guidage arrière (galets 5, 5b) peut se déplacer vers le haut hors du guide (1).

3. Dispositif de chargement selon les revendications 1 ou 2 caractérisé en ce qu'au côté arrière du chariot de transport (3) est articulée une bielle (10) de manière à pouvoir pivoter autour d'un axe horizontal, bielle qui est reliée de manière à pouvoir également pivoter autour d'un axe horizontal à un chariot d'entraînement (11) disposé derrière le chariot de transport (3).

4. Dispositif de chargement selon l'une au moins des revendications précédentes caractérisé en ce qu'on prévoit dans le chariot d'entraînement (11) de manière déplaçable dans le chariot d'entraînement (11) un organe d'entraînement (24) cependant accouplable à celui-ci dans une position arrière au moyen d'un dispositif de verrouillage, les deux extrémités d'une chaîne d'entraînement (25) disposée dans le guide (1), guidée au moyen de deux poulies de renvoi (14, 15) étant fixées à cet organe d'entraînement, une chaîne de levage (42, 43) allant par l'intermédiaire d'une poulie de renvoi (44) au côté arrière du chariot de transport (3) à partir de l'extrémité avant de l'organe d'entraînement au glissoir (7).

5. Dispositif de chargement selon l'une au moins des revendications précédentes caractérisé en ce que le guide (1) est formé de deux rails (16, 17) en U parallèlles l'un à l'autre et ayant leur côté ouvert l'un en regard de l'autre et les parties de guidage du chariot de transport (3) et du chariot d'entraînement (11) sont des galets (4, 4b, 5, 5b; 12, 12b, 13, 13b) tournant dans les rails (16, 17).

6. Dispositif de chargement selon l'une au moins des revendications précédentes caractérisé en ce que le chariot de transport (3) comporte à son côté avant deux galets (4, 4′) ou paires de galets placés étroitement l'un derrière l'autre et le guide (1) a à son extrémité avant une partie coudée en arc dirigée vers le bas.

7. Dispositif de chargement selon l'une au moins des revendications précédentes caractérisé en ce que le chariot de transport (3) ne comporte à son côté avant qu'un galet (4) ou une paire de galets (4, 4b) qui peut aboutir contre une butée dans la position la plus avant du chariot de transport (3) et l'extrémité arrière du chariot de transport (3) subit une précontrainte en direction de basculement au moyen d'un ressort.

8. Dispositif de chargement selon l'une au moins des revendications précédentes caractérisé en ce que le chariot d'entraînement (11) comporte un bras oscillant (32, 33) dirigé vers l'avant vers le chariot de transport (3) qui prend appui par un galet de support (36-39) contre l'aile supérieure de chacun des rails (16, 17), une cavité de verrouillage (40) étant prévue dans les ailes des rails (16, 17) pour la fixation de la position extrême du chariot d'entraînement (11) et le désaccouplement de l'organe d'entraînement (24), cavité dans laquelle peuvent parvenir les galets de support (36-39) avec pivotement du bras oscillant (32, 33) dans la position extrême du chariot d'entraînement (11) et l'organe d'entraînement (24) comporte un emplacement de verrouillage (27, 28) permettant la liaison par la forme de l'organe d'entraînement (24) au bras oscillant (32, 33) aussi longtemps que les galets de support (36-39) du bras oscillant (32, 33) ne sont pas parvenus dans la cavité de verrouillage (40) des deux rails (16, 17).

9. Dispositif de chargement selon l'une au moins des revendications précédentes caractérisé en ce que la position de verrouillage (27, 28) est formée par une cavité ouverte vers le haut dans l'organe d'entraînement et le bras oscillant (32, 33) comporte un axe (31, 35) reliant ensemble les galets de support (36-39) sur lequel est monté un galet (29, 30) qui s'engage dans la cavité de verrouillage (27, 28) lorsque les galets de support (36-39) du bras oscillant (32, 33) prennent appui sur les ailes des rails (16, 17).

10. Dispositif de chargement selon l'une au moins des revendications précédentes caractérisé en ce que l'organe d'entraînement (24) est agencé en T à son extrémité avant et comporte vers le haut et vers le bas un emplacement de verrouillage (27, 28) et le chariot d'entraînement (11) comporte de manière correspondante à son côté avant deux bras oscillants (32, 33) dont l'un prend appui par ses galets de support (36, 37) sur l'aile supérieure et l'autre bras oscillant (33) par ses galets de support (38, 39) sur l'aile inférieure du rail (16, 17) et les deux rails (16, 17) comportent de manière correspondante dans les deux ailes respectivement une cavité de verrouillage (40) dirigée vers le haut et une dirigée vers le bas.

11. Dispositif de chargement selon l'une au moins des revendications précédentes caractérisé en ce que l'on prévoit à l'extrémité avant de l'organe d'entraînement (24) une pièce du support (41) disposée transversalement qui est reliée au milieu à la chaîne de transport (25) déplaçant l'organe d'entraînement (24) et à chaque côté à l'une des deux chaînes de levage (42, 43) guidées parallèlement au glissoir (7).

12. Dispositif de chargement selon l'une au moins des revendications précédentes caractérisé en ce que le guide (1) comporte des organes de guidage (20, 21, 22) pivotables autour d'axes verticaux pour permettre le pivotement du guide (1) à partir d'une position en direction longitudinale dans l'automobile dans une position oblique dans laquelle la partie avant du guide (1) fait saillie hors de l'ouverture de portière (23) de l'automobile.

13. Dispositif de chargement selon l'une au moins des revendications précédentes caractérisé en ce qu'entre les organes de guidage avant (21, 22) et l'organe de guidage arrière (20) un autre organe de guidage (47) pivotable autour d'axes verticaux est articulé sur l'automobile et sur le guide (1).
